# EUROPÄISCHE PATENTSCHRIFT

(11) **EP 4 368 804 B1**
(45) Veröffentlichungstag und Bekanntmachung des Hinweises auf die Patenterteilung: **25.06.2025**
(21) Anmeldenummer: 23208153.9
(22) Anmeldetag: 07.11.2023
(51) Int. Cl.: E05F 5/02

(54) **ANSCHLAGPUFFER MIT EINER VERDREHSICHERUNG**
STOP BUFFER WITH AN ANTI-ROTATION DEVICE
BUTÉE D'ARRÊT DOTÉE D'UNE SÉCURITÉ ANTI-ROTATION

(30) Priorität: 14.11.2022 DE 102022130069
(43) Veröffentlichungstag der Anmeldung: 15.05.2024
(73) Patentinhaber: MAN Truck & Bus SE, 80995 München (DE)
(72) Erfinder: Trinkl, Markus, 80995 München (DE)
(74) Vertreter: v. Bezold & Partner Patentanwälte - PartG mbB

(56) Entgegenhaltungen:
- DE-A1- 10 244 345
- US-A1- 2002 003 993
- US-A1- 2019 301 221

## Beschreibung

Die Erfindung betrifft eine Vorrichtung zur Abstützung eines ersten Fahrzeugteils an einem zweiten Fahrzeugteil sowie ein Kraftfahrzeug mit einer ebensolchen Vorrichtung.

Im Stand der Technik, beispielsweise der US 2019/0301221 A1 oder der US 2002/0003993 A1, sind Anschlagpuffer zur Abstützung eines in einer Schließstellung befindlichen beweglichen Fahrzeugteils, wie z. B. einer Heckklappe, bekannt. Einerseits sollen derartige Anschlagpuffer eine definierte Position des Fahrzeugteils in der Schließstellung sicherstellen. Anderseits kann mittels solcher Anschlagpuffer das Fahrzeugteil unter Vorspannung abgestützt werden, um dadurch Klapper- und Schlaggeräusche im Fahrbetrieb zu vermeiden. Nachteilig ist dabei, dass die bisherigen Lösungen oftmals komplex und verschleißanfällig sind

Der Erfindung liegt die Aufgabe zugrunde, eine verbesserte Vorrichtung zur Abstützung von Fahrzeugteilen bereitzustellen, mittels dem vorzugsweise die Nachteile der bisherigen Lösungen vermieden werden können. Insbesondere ist es eine Aufgabe der Erfindung, eine möglichst einfache und robuste Vorrichtung zur Abstützung von Fahrzeugteilen bereitzustellen.

Diese Aufgaben können mit den Merkmalen der unabhängigen Ansprüche gelöst werden. Vorteilhafte Ausführungsformen und Anwendungen der Erfindung sind Gegenstand der abhängigen Ansprüche und werden in der folgenden Beschreibung unter teilweiser Bezugnahme auf die Figuren näher erläutert.

Ein erster unabhängiger Aspekt der vorliegenden Offenbarung betrifft eine Vorrichtung zur Abstützung eines (z. B. schwenkbaren) ersten Fahrzeugteils (wie z. B. einer Fahrzeugtür) an einem (z. B. feststehenden) zweiten Fahrzeugteil (wie z. B. einem Fahrerhaus).

Die Vorrichtung weist (z. B. lediglich) einen (z. B. elastischen) Anschlagpuffer mit einem Pufferschaft und einem Pufferkopf auf. Der Pufferkopf ist mit dem Pufferschaft (z. B. integral-einstückig) verbunden. Der Pufferschaft weist ein Gewinde (z. B. ein Schraubgewinde) auf. Entsprechend kann der Anschlagpuffer z. B. ein Schraubgummipuffer sein. Weiterhin weist der Pufferkopf eine (z. B. ebene) Anschlagfläche für das zweite Fahrzeugteil auf. Lediglich beispielhaft können der Pufferkopf bzw. die Anschlagfläche dabei aus Kunststoff oder Gummi gefertigt sein. Vorzugsweise kann der Anschlagpuffer im Wesentlichen stiftförmig oder zapfenförmig sein.

Weiterhin weist die Vorrichtung einen (z. B. domförmigen) Aufnahmekörper auf, der an dem ersten Fahrzeugteil angeordnet oder anordenbar ist. Der Aufnahmekörper kann z. B. an dem ersten Fahrzeugteil befestigt (z. B. angeschraubt und/oder angeschweißt) sein und/oder an dem ersten Fahrzeugteil (z. B. durch Tiefziehen) angeformt sein. Der Aufnahmekörper weist eine Öffnung (z. B. eine Bohrung und/oder eine Aussparung) auf, in dem der Pufferschaft eingeschraubt ist. Die Öffnung bzw. der Aufnahmekörper kann hierfür z. B. ein zum (Außen-)Gewinde des Pufferschafts zumindest abschnittsweise korrespondierendes (Innen-)Gewinde aufweisen. Alternativ kann die Öffnung bspw. durch eine wendelförmige Begrenzung eines wendelförmigen Rampenabschnitts gebildet sein, sodass der Pufferschaft in die wendelförmige Begrenzung eingeschraubt ist.

Ferner weist die Vorrichtung ein Sicherungselement, vorzugsweise zur Verdrehsicherung des Anschlagpuffers, auf. Das Sicherungselement ist dabei zwischen dem Pufferkopf und dem Aufnahmekörper angeordnet. Beispielsweise kann das Sicherungselement im Bereich des Pufferschafts angeordnet sein. Das Sicherungselement greift ferner zumindest abschnittsweise in das Gewinde des Pufferschafts ein und stützt sich an dem Aufnahmekörper (z. B. formschlüssig und/oder flächig und/oder ringsegmentförmig) ab. Mittels des Sicherungselements kann somit - zusätzlich zur (unmittelbaren) Schraubverbindung zwischen Anschlagpuffer und Aufnahmekörper - eine weitere (mittelbare) Verbindung zwischen Anschlagpuffer und Aufnahmekörper bereitgestellt werden. Vorzugsweise verhindert diese dabei ein Verdrehen (z. B. ein Verdrehen im Uhrzeigersinn) des Anschlagpuffers relativ zum Aufnahmekörper.

Auf vorteilhafte Weise ermöglicht das Sicherungselement somit eine zuvor durch ein Einschrauben des Anschlagpuffers festgelegte Position der Anschlagfläche zu fixieren. Insbesondere kann durch das Sicherungselement bzw. dessen Abstützen am Aufnahmekörper ein Verdrehen des Anschlagpuffers (z. B. im Uhrzeigersinn) verhindert werden. Weiterhin kann durch das Eingreifen des Sicherungselements ins Gewinde des Pufferschafts bzw. durch das Einliegen des Sicherungselements im Gewinde auf vorteilhafte Weise die Kraftübertragung im Anschlagpuffer bzw. dessen Stabilität verbessert werden, wodurch auf vorteilhafte Weise die Lebensdauer des Anschlagpuffers erhöht werden kann.

Gemäß einem ersten Aspekt kann das Sicherungselement einen Vorsprung (z. B. in Form einer Nase und/oder eines Zapfens) aufweisen.

Nach einem weiteren Aspekt kann der Aufnahmekörper eine (z. B. zum Vorsprung korrespondierende) Ausnehmung aufweisen. In diese Ausnehmung kann der Vorsprung (z. B. zumindest abschnittsweise formschlüssig) eingreifen. Beispielsweise kann eine Außenkontur des Vorsprungs formangepasst zu einer Innenkontur der Ausnehmung ausgebildet sein. Entsprechend können der Vorsprung und die Ausnehmung z. B. zumindest abschnittsweise formschlüssig zusammenwirken. Bevorzugt dient dies zur Verhinderung eines Verdrehens des Anschlagpuffers gegen den Aufnahmekörper.

Gemäß einem weiteren Aspekt kann sich der Vorsprung vom Sicherungselement weg in Richtung des Aufnahmekörpers erstrecken. Der Vorsprung kann somit z. B. in Richtung des Aufnahmekörpers vom Sicherungselement abragen bzw. abstehen. Bevorzugt ist der Vorsprung dabei an einer Unterseite des Sicherungselements angeordnet bzw. ragt von dieser ab.

Nach einem weiteren Aspekt kann der Vorsprung im Wesentlichen parallel zu dem Pufferschaft verlaufen. Der Vorsprung kann bspw. seine längste Erstreckung entlang des Pufferschafts aufweisen und/oder eine Haupterstreckungsrichtung entlang des Pufferschafts aufweisen.

Gemäß einem weiteren Aspekt kann die Ausnehmung angrenzend zu der Öffnung (des Aufnahmekörpers) angeordnet sein und/oder mit der Öffnung verbunden sein. Beispielsweise können die Ausnehmung und die Öffnung ein gemeinsames Loch bilden, wobei die Öffnung einen (z. B. runden, vorzugsweise kreisrunden) ersten Abschnitt des Loches bilden kann und die Ausnehmung einen (z. B. sichelförmigen) zweiten Abschnitt des Loches bilden kann.

Nach einem weiteren Aspekt kann das Sicherungselement ein (z. B. auf- und/oder zubiegbares) wendelförmiges (z. B. helixförmiges) Ringsegment aufweisen. Beispielsweise kann das Ringsegment als C-Ringsegment und/oder offener Ring ausgebildet sein. Das wendelförmige Ringsegment kann ferner z. B. schraubenförmig gewunden sein. Bevorzugt weist das wendelförmige Ringsegment somit keine flache bzw. ebene Form auf. Das wendelförmige Ringsegment kann dabei eine gleiche Steigung wie das Gewinde des Pufferschafts aufweisen. Beispielsweise können das wendelförmige Ringsegment und das Gewinde des Pufferschafts jeweils gleich ansteigen bzw. korrespondierend zueinander ausgebildet sein. Das wendelförmige Ringsegment kann dabei zumindest abschnittsweise in das Gewinde des Pufferschafts eingreifen. Beispielsweise kann das wendelförmige Ringsegment zumindest abschnittsweise in einem Gewindegang des Gewindes des Pufferschafts angeordnet sein. Auf vorteilhafte Weise kann dadurch neben einer Halterung des Sicherungselements am Anschlagpuffer auch eine Verstärkung des Anschlagpuffers erreicht werden.

Gemäß einem weiteren Aspekt kann das Ringsegment ein C-Ringsegment sein. Beispielsweise kann das Ringsegment als ein offener Ring ausgebildet sein und/oder in Form des Buchstabens "C" ausgebildet sein.

Nach einem weiteren Aspekt kann das Ringsegment kreisringsektorförmig ausgebildet sein. Bevorzugt ist das Ringsegment dabei über einen Winkel (z. B. Mittelpunktswinkel) von zumindest 270°, besonders bevorzugt über einen Winkel von zumindest 300°, kreisringsektorförmig ausgebildet.

Gemäß einem weiteren Aspekt kann sich das Ringsegment an zwei gegenüberliegenden (z. B. zwei benachbarten und/oder einander zugewandten) Flanken eines Gewindegangs des Gewindes abstützen. Bevorzugt weist das Ringsegment dabei ein leichtes Übermaß gegenüber einer Breite des Gewindegangs auf. Entsprechend kann das Ringsegment bevorzugt zwischen den zwei Flanken verklemmt sein. Auf vorteilhafte Weise kann dadurch eine zusätzliche Kraftübertragung entlang des Pufferschafts über das Sicherungselement realisiert werden.

Nach einem weiteren Aspekt kann das wendelförmige Ringsegment eine Materialschwächung zur Erhöhung der Biegbarkeit des wendelförmigen Ringsegments aufweisen. Beispielsweise kann die Materialschwächung in Form eines abschnittsweise reduzierten Querschnitts des wendelförmigen Ringsegments ausgebildet sein. Bevorzugt ist die Materialschwächung dabei in einem mittleren Bereich des wendelförmigen Ringsegments (z. B. zwischen einem ersten Ende des wendelförmigen Ringsegments und einem zweiten Ende des wendelförmigen Ringsegments) angeordnet. Vorzugsweise weist somit der mittlere Bereich des wendelförmigen Ringsegments die Materialschwächung auf. Beispielsweise kann die Materialschwächung gegenüberliegend zu einer auf- und/oder zubiegbaren Öffnung des wendelförmigen Ringsegments angeordnet sein.

Gemäß einem weiteren Aspekt kann das wendelförmige Ringsegment einen Hauptabschnitt aufweisen. Dieser kann z. B. einen im Wesentlichen rechteckigen Querschnitt aufweisen. Der Hauptabschnitt kann ferner an zwei Flanken eines Gewindegangs des Gewindes anliegen und im Gewindegang zurückversetzt bezüglich eines Außendurchmessers des Gewindes angeordnet sein. Der Hauptabschnitt kann somit bevorzugt nicht über die gesamte Gewindetiefe an den zwei Flanken des Gewindegangs anliegen.

Weiterhin kann das wendelförmige Ringsegment einen Randabschnitt aufweisen. Dieser kann sich an den Hauptabschnitt anschließen (z. B. integral einstückig mit dem Hauptabschnitt verbunden sein) und über das Gewinde überstehen. Der Randabschnitt kann somit bevorzugt zumindest abschnittsweise außerhalb des Außendurchmessers des Gewindes angeordnet sein. Der Randabschnitt kann sich nach außen verjüngen. Beispielsweise kann der Randabschnitt einen trapezförmigen Querschnitt aufweisen. Bevorzugt liegt der Randabschnitt nicht an den zwei Flanken des Gewindegangs an. Auf vorteilhafte Weise kann dadurch bei einer auf den Anschlagpuffer bzw. auf den Pufferschaft wirkenden Druckbelastungen eine in den Gewindegang gerichtete Kraft auf das wendelförmige Ringsegment bewirkt werden, um dadurch das Sicherungselement im Gewinde zu halten.

Nach einem weiteren Aspekt kann das Sicherungselement einen (z. B. plattenförmigen) ersten Griffbereich und einen (z. B. plattenförmigen) zweiten Griffbereich aufweisen. Der erste und zweite Griffbereich können bevorzugt zum Greifen und/oder Halten des Sicherungselements durch eine menschliche Hand dienen. Beispielsweise können der erste und zweite Griffbereich zum Auf- und/oder Zubiegen des wendelförmigen Ringsegments (z. B. durch eine menschliche Hand) dienen. Bevorzugt ist der erste Griffbereich dabei an einem ersten Ende des Ringsegments angeordnet und/oder der zweite Griffbereich an einem, vorzugsweise dem ersten Ende entgegengesetzten, zweiten Ende des Ringsegments angeordnet. Beispielsweise können der erste und zweite Griffbereich angrenzend bzw. im Bereich der auf- und/oder zubiegbaren Öffnung des wendelförmigen Ringsegments angeordnet sein. Auf vorteilhafte Weise kann dadurch eine möglichst einfache Montage des Sicherungselements sichergestellt werden.

Gemäß einem weiteren Aspekt kann der Aufnahmekörper (z. B. eine Oberseite des Aufnahmekörpers) einen wendelförmigen Rampenabschnitt aufweisen. Der wendelförmige Rampenabschnitt kann die Öffnung (in dem der Pufferschaft eingeschraubt ist) umgeben und begrenzen. Der wendelförmige Rampenabschnitt kann z. B. eine schraubenförmig gewundene Fläche aufweisen, die um die vorgenannte Öffnung angeordnet ist bzw. diese begrenzt. Bevorzugt kann die Öffnung in einem Zentrum des wendelförmigen Rampenabschnitts angeordnet sein. Der wendelförmige Rampenabschnitt kann eine gleiche Steigung wie das Gewinde des Pufferschafts aufweisen. Beispielsweise können der wendelförmige Rampenabschnitt und das Gewinde des Pufferschafts jeweils gleich ansteigen bzw. korrespondierend zueinander ausgebildet sein. Bevorzugt ist das Gewinde des Pufferschafts in den wendelförmigen Rampenabschnitt eingeschraubt. Der wendelförmige Rampenabschnitt (z. B. ein der Öffnung zugewandter bzw. ein die Öffnung begrenzender Randbereich des Rampenabschnitts) kann somit zumindest abschnittsweise in dem Gewindegang des Gewindes des Pufferschafts angeordnet sein.

Nach einem weiteren Aspekt kann der wendelförmige Rampenabschnitt eine 360°-Umdrehung ausbilden. Ferner kann der wendelförmige Rampenabschnitt einen Absatz aufweisen, durch den ein (z. B. unterer) Anfang des wendelförmigen Rampenabschnitts und ein (z. B. oberes) Ende des wendelförmigen Rampenabschnitts voneinander beabstandet sein können. Der Anfang und das Ende des wendelförmigen Rampenabschnitts können bspw. durch eine Ganghöhe voneinander beabstandet sein. Bevorzugt bildet der Absatz zumindest abschnittsweise einen Anschlag für einen oder den Vorsprung des Sicherungselements. Hierbei kann der Vorsprung (z. B. zumindest abschnittsweise formschlüssig) an dem Absatz anliegen und/oder sich (z. B. zumindest abschnittsweise formschlüssig) an dem Absatz abstützen. Beispielsweise kann dabei eine Absatzkante des Absatzes bzw. ein Verlauf des Absatzes formangepasst zu einer Außenkontur des Vorsprungs sein. Entsprechend können der Vorsprung und der Absatz z. B. zumindest abschnittsweise formschlüssig zusammenwirken. Hierbei kann bspw. die vorgenannte Ausnehmung an dem Absatz bzw. an der Absatzkante angeordnet sein. Auf vorteilhafte Weise kann auch dadurch ein Abstützen des Sicherungselements und damit ein Verdrehen des Anschlagpuffers erreicht werden.

Gemäß einem weiteren Aspekt kann der Aufnahmekörper kegelstumpfförmig ausgebildet sein. Bevorzugt weist dabei eine Deckfläche des kegelstumpfförmigen Aufnahmekörpers den wendelförmigen Rampenabschnitt auf. Entsprechend kann vorzugsweise der wendelförmige Rampenabschnitt an der Deckfläche des kegelstumpfförmigen Aufnahmekörpers angeordnet sein.

Nach einem weiteren Aspekt kann der Aufnahmekörper zumindest abschnittsweise einen Aufnahmeraum zur Aufnahme des Pufferschafts begrenzen. Beispielsweise kann dieser Aufnahmeraum durch die Deckfläche und eine (an die Deckfläche anschließende) schräg abfallende Mantelfläche begrenzt werden. Bevorzugt ist der Aufnahmeraum dabei (direkt) unterhalb der Deckfläche angeordnet. Entsprechend kann der Pufferschaft (z. B. ein dem Pufferkopf entgegengesetztes Ende des Pufferschafts) zumindest abschnittsweise von dem Aufnahmekörper umgeben bzw. umhaust sein.

Gemäß einem weiteren Aspekt kann der Aufnahmekörper als ein Blechteil ausgebildet sein. Der Aufnahmekörper kann somit z. B. durch ein, vorzugsweise dünnwandiges, Metallblech gebildet sein. Hierbei kann der, vorzugsweise domförmige, Aufnahmekörper durch Umformen (z. B. Tiefziehen) eines flächigen Blechzuschnitts gebildet sein. Entsprechend kann der Aufnahmekörper bzw. dessen Öffnung z. B. höchstens eine Gewindegangumdrehung aufweisen.

Nach einem weiteren Aspekt kann der Anschlagpuffer aus Kunststoff und/oder Gummi sein. In einer bevorzugten Ausführungsform ist der (gesamte) Anschlagpuffer ausschließlich bzw. vollständig aus Kunststoff oder Gummi.

Gemäß einem weiteren Aspekt kann der Anschlagpuffer elastisch sein, z. B. zur federnden Abstützung des ersten und zweiten Fahrzeugteils. Bevorzugt ist der Anschlagpuffer aus einem federelastischen Material gefertigt.

Nach einem weiteren Aspekt kann der Pufferkopf quadratisch und/oder die Anschlagfläche quadratisch sein.

Ein weiterer unabhängiger Aspekt der vorliegenden Offenbarung betrifft ein Kraftfahrzeug (z. B. einen LKW oder einen Omnibus), wobei das Kraftfahrzeug eine Vorrichtung, wie in diesem Dokument offenbart ist, aufweist. Bevorzugt handelt es sich bei dem Kraftfahrzeug um ein Nutzfahrzeug, d. h. ein Kraftfahrzeug, das durch seine Bauart und Einrichtung speziell zum Transport von Gütern und/oder zum Ziehen eines oder mehrerer (z. B. landwirtschaftlicher) Anhängerfahrzeuge ausgelegt ist. Beispielsweise kann das Nutzfahrzeug ein Lastkraftwagen, ein Sattelschlepper, ein Baustellenfahrzeug und/oder eine landwirtschaftliche Maschine (z. B. ein Traktor) sein.

Nach einem Aspekt kann das Kraftfahrzeug ein (z. B. schwenkbares) erstes Fahrzeugteil und ein (z. B. feststehendes) zweites Fahrzeugteil aufweisen. Beispielsweise kann das erste Fahrzeugteil eine Fahrzeugtür des Kraftfahrzeugs sein, während das zweite Teil ein Einstieg eines Fahrerhauses des Kraftfahrzeugs sein kann. Bei dem ersten und zweiten Fahrzeugteil soll es sich somit bevorzugt um unterschiedliche Bauteile handeln. Hierbei kann der Aufnahmekörper der Vorrichtung z. B. an dem ersten Fahrzeugteil angeordnet sein. Lediglich beispielhaft kann der Aufnahmekörper an dem ersten Fahrzeugteil befestigt (z. B. angeschraubt und/oder angeschweißt) sein und/oder integral-einstückig mit dem ersten Fahrzeugteil verbunden sein. Weiterhin können sich das erste und zweite Fahrzeugteil über die Vorrichtung gegeneinander abstützen. Beispielsweise kann das zweite Fahrzeugteil an der Anschlagfläche des Pufferkopfs des Anschlagpuffers abgestützt sein. Dabei kann der Anschlagpuffer über den Eingriff des Gewindes des Anschlagpuffers in die Öffnung des (am ersten Fahrzeugteil angeordneten) Aufnahmekörpers unmittelbar bzw. über das Sicherungselement mittelbar am ersten Fahrzeugteil abgestützt sein. Weiterhin kann die Vorrichtung (zumindest abschnittsweise) zwischen dem ersten und zweiten Fahrzeugteil angeordnet sein.

Gemäß einem weiteren Aspekt kann das erste Fahrzeugteil eine Fahrzeugtür (z. B. eine Fahrerhaustür) sein. In einer bevorzugten Ausführungsform kann das erste Fahrzeugteil eine (z. B. an einer Fahrzeugtür befestigte und/oder befestigbare) Trittstufenabdeckung sein. Die Trittstufenabdeckung, welche in diesem Zusammenhang auch als Türverlängerung bezeichnet werden kann, kann dabei vorzugsweise in einer Schließstellung der Fahrzeugtür eine Trittstufe des Kraftfahrzeugs (z. B. eines Fahrerhauses des Kraftfahrzeugs) abdecken und/oder in einer Offenstellung der Fahrzeugtür die Trittstufe freigeben. Die Trittstufenabdeckung kann die Fahrzeugtür bzw. einen Türkörper nach unten verlängern.

Nach einem weiteren Aspekt kann das zweite Fahrzeugteil ein Fahrerhaus sein. Bevorzugt ist das zweite Fahrzeugteil dabei ein Einstieg und/oder eine Trittstufe eines Fahrerhauses.

Auch wenn eine bevorzugte Anwendung der Vorrichtung in einem Abstützen einer Fahrzeugtür bzw. deren Trittstufenabdeckung an einem Fahrerhaus bzw. einer Trittstufe des Fahrerhauses liegt, wurde vorliegend erkannt, dass die Vorrichtung auch zum Abstützen weiterer (z. B. beweglicher) Fahrzeugteile (wie z. B. Klappen, Luken, Tankdeckel, etc.) verwendet werden kann. Weiterhin wurde erfinderseitig festgestellt, dass die Vorrichtung grundsätzlich auch zur Abstützung von Komponenten verwendet werden, welche nicht Teil eines Kraftfahrzeugs sind. Entsprechend kann das erste Fahrzeugteil allgemein ein erstes Bauteil und das zweite Fahrzeugteil allgemein ein zweites Bauteil sein. In anderen Worten beschränkt die Eignung der Vorrichtung für ein erstes Fahrzeugteil und ein zweites Fahrzeugteil die Anwendung der Vorrichtung nicht auf ein Fahrzeug, da diese Eignung ebenso eine Anwendung als Anschlagpuffer allgemein zwischen einem ersten Bauteil und einem zweiten Bauteil einschießen kann.

Weiterhin sollen die jeweiligen Komponenten der Vorrichtung, insbesondere das Sicherungselement, auch unabhängig von der Vorrichtung bzw. separat von den übrigen Komponenten der Vorrichtung offenbart und beanspruchbar sein. In diesem Zusammenhang soll insbesondere ein Sicherungselement zur Verdrehsicherung eines Anschlagpuffers, welches wie in diesem Dokument beschrieben ausgebildet ist, und/oder eine Verwendung eines solchen Sicherungselements zur Verdrehsicherung eines Anschlagpuffers beanspruchbar sein.

Die zuvor beschriebenen Aspekte und Merkmale der Offenbarung sind, im Rahmen der beigefügten Ansprüche, miteinander kombinierbar. Weitere Einzelheiten und Vorteile werden im Folgenden unter Bezugnahme auf die beigefügten Zeichnungen beschrieben. Es zeigen:
- Figur 1A: eine schematische Darstellung einer Vorrichtung zur Abstützung eines ersten Fahrzeugteils an einem zweiten Fahrzeugteil gemäß einer Ausführungsform;
- Figur 1B: eine schematische Darstellung der Vorrichtung gemäß einer Ausführungsform;
- Figur 2A: eine schematische Darstellung eines (ersten) Fahrzeugteils und Teile der Vorrichtung gemäß einer Ausführungsform;
- Figur 2B: eine schematische Darstellung eines Aufnahmekörpers der Vorrichtung gemäß einer Ausführungsform; und
- Figuren 3A - 3G: verschiedene Ansichten eines Sicherungselements der Vorrichtung gemäß einer Ausführungsform.

Die in den Figuren gezeigten Ausführungsformen stimmen zumindest teilweise überein, sodass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

Die Figuren 1A, 1B, 2A, 2B und 3A - 3G zeigen jeweils Ausführungsformen einer Vorrichtung 10 zur Abstützung eines ersten Fahrzeugteils 20 an einem zweiten (nicht dargestellten) Fahrzeugteil bzw. Komponenten dieser Vorrichtung 10.

Die Vorrichtung 10 kann beispielsweise in oder an einem Kraftfahrzeug (nicht dargestellt) angeordnet sein. Beispielsweise kann die Vorrichtung 10 zwischen einem ersten Fahrzeugteil 20 des Kraftfahrzeugs (z. B. einer Fahrerhaustür) und zweiten Fahrzeugteil des Kraftfahrzeugs (z. B. einem Fahrerhaus) angeordnet sein. Das erste Fahrzeugteil 20 und das zweite Fahrzeugteil können dabei über die Vorrichtung 10 gegeneinander abgestützt sein.

Die Vorrichtung 10 weist einen Anschlagpuffer 11, einen Aufnahmekörper 16 (für den Anschlagpuffer 11) und ein Sicherungselement 18 auf (vgl. Figuren 1A und 1B), wobei das Sicherungselement 18 bevorzugt zur Verdrehsicherung des Anschlagpuffers 11 dient.

Der Anschlagpuffer 11 weist einen (z. B. stabförmigen) Pufferschaft 12 und einen Pufferkopf 14 auf, wobei der Pufferkopf 14 mit dem Pufferschaft 12 (z. B. integral-einstückig) verbunden ist. Der Anschlagpuffer 11 kann somit vorzugsweise einstückig ausgebildet sein. Entsprechend können der Pufferschaft 12 und der Pufferkopf 14 bevorzugt nicht zerstörungsfrei voneinander lösbar sein. Der Anschlagpuffer 11 kann z. B. aus einem elastischen Material, wie z. B. Kunststoff und/oder Gummi, sein. Der Pufferschaft 12 weist ein Gewinde 13 (z. B. ein Flachgewinde) auf. Beispielsweise kann das Gewinde 13 einen Gewindegang 13a aufweisen. Dieser kann fortlaufend wendelförmig (z. B. als eine Schraubenlinie) in einer Außenwandung des Pufferschafts 12 verlaufen. Der Pufferkopf 14 weist eine Anschlagfläche 15 für das zweite Fahrzeugteil auf. Beispielsweise kann der Pufferkopf 14 ein quadratischer Pufferkopf 14 sein (vgl. Figur 1B). Entsprechend kann die Anschlagfläche 15 eine im Wesentlichen quadratische Form aufweisen.

Der Aufnahmekörper 16 kann (z. B. fest) an dem ersten Fahrzeugteil 20 angeordnet oder anordenbar sein (vgl. Figur 2A). Der Aufnahmekörper 16 kann z. B. an dem ersten Fahrzeugteil 20 befestigt (z. B. angeschraubt und/oder angeschweißt) oder befestigbar sein. Zudem oder alternativ kann der Aufnahmekörper 16 auch ein integraler Bestandteil des ersten Fahrzeugteils 20 sein. Lediglich beispielhaft kann der Aufnahmekörper 16 durch Umformen eines Bereiches des (z. B. als Blechteil ausgebildeten) ersten Fahrzeugteils 20 gebildet sein. Entsprechend kann der Aufnahmekörper 16 integral-einstückig mit dem ersten Fahrzeugteil 20 verbunden sein.

Der Aufnahmekörper 16 kann domförmig ausgebildet sein (vgl. z. B. Figuren 2A und 2B). Beispielsweise kann der Aufnahmekörper 16 eine kuppelähnliche Bauform aufweisen und/oder vom ersten Fahrzeugteil 20 kuppelähnlich abragen. In einer bevorzugten Ausführungsform ist der Aufnahmekörper 16 kegelstumpfförmig. Beispielsweise kann der Aufnahmekörper 16 eine im Wesentlichen runde Deckfläche aufweisen, an welche sich eine schräg abfallende Mantelfläche anschließt. Der Aufnahmekörper 16 weist ferner eine (z. B. runde) Öffnung 17 (z. B. eine Bohrung und/oder eine Aussparung) auf. Beispielsweise kann die Öffnung 17 in der Deckfläche angeordnet sein. In die Öffnung 17 kann der Pufferschaft 12 (z. B. mittels dessen Gewinde 13) eingeschraubt sein. Der Pufferschaft 12 kann z. B. abschnittsweise oberhalb des Aufnahmekörpers 16 und abschnittsweise unterhalb bzw. abschnittsweise in dem Aufnahmekörpers 16 angeordnet sein (vgl. Figur 1A). Der Aufnahmekörpers 16 kann hierbei einen (z. B. unterhalb der Deckfläche angeordneten) Aufnahmeraum 16c zur Aufnahme des Pufferschafts 12 aufweisen. In diesem Zusammenhang kann eine Position der Anschlagfläche 15 bzw. des Pufferkopfs 14 dadurch bestimmt sein, wie weit der Pufferschaft 12 in die Öffnung 17 eingeschraubt ist. Entsprechend kann die Position der Anschlagfläche 15 und damit auch eine Kraft, mit der sich das erste Fahrzeugteil 20 und das zweite Fahrzeugteil gegeneinander abstützen, einstellbar sein.

Weiterhin kann der Aufnahmekörper 16 (z. B. dessen Deckfläche) einen wendelförmigen Rampenabschnitt 16a aufweisen. Der wendelförmige Rampenabschnitt 16a kann die Öffnung 17 umgeben und begrenzen (vgl. Figuren 1A, 1B und 2B). Beispielsweise kann der wendelförmige Rampenabschnitt 16a eine schraubenförmig gewundene Fläche aufweisen, die um die Öffnung 17 angeordnet ist bzw. diese begrenzt. Der wendelförmige Rampenabschnitt 16a kann z. B. eine 360°-Umdrehung ausbilden (vgl. gestrichelte Linie in Figur 1B). Entsprechend kann der Aufnahmekörper 16 bzw. der wendelförmige Rampenabschnitt 16a einen Absatz 16b aufweisen (vgl. z. B. Figur 1B). Durch den Absatz 16b kann ein (z. B. unterer) Anfang des wendelförmigen Rampenabschnitts 16a von einem (z. B. oberen) Ende des wendelförmigen Rampenabschnitts 16 beabstandet sein. Der Anfang und das Ende des wendelförmigen Rampenabschnitts 16a können z. B. in vertikaler Richtung durch den Absatz 16b getrennt sein.

Bevorzugt weist der wendelförmige Rampenabschnitt 16a eine gleiche Steigung wie das Gewinde 13 des Pufferschafts 12 auf. Beispielsweise können der wendelförmige Rampenabschnitt 16a und das Gewinde 13 des Pufferschafts 12 jeweils gleich ansteigen bzw. korrespondierend zueinander ausgebildet sein. Bevorzugt wird das Gewinde 13 des Pufferschafts 12 somit in den wendelförmigen Rampenabschnitt 16a eingeschraubt (vgl. Figur 1A). Entsprechend kann der wendelförmige Rampenabschnitt 16a (z. B. ein der Öffnung 17 zugewandter bzw. diesen begrenzender Randbereich des wendelförmigen Rampenabschnitts 16a) zumindest abschnittsweise in dem Gewindegang 13a des Gewindes 13 angeordnet sein. Entsprechend kann der Aufnahmekörper 16 bzw. der wendelförmige Rampenabschnitt 16a einen Gewindeabschnitt aufweisen, der vorzugsweise durch einen der Öffnung 17 zugewandten Randbereich des wendelförmigen Rampenabschnitts 16a gebildet wird. Der Aufnahmekörper 16 kann in diesem Zusammenhang auch als Gewindedom bezeichnet werden.

Das Sicherungselement 18 dient vorzugsweise zur Verdrehsicherung des Anschlagpuffers 11. Das Sicherungselement 18 kann dazu (zumindest abschnittsweise) zwischen dem Pufferkopf 14 und dem Aufnahmekörper 16 angeordnet sein. Das Sicherungselement 18 kann z. B. aus einem elastischen Material, z. B. Kunststoff, sein. Die Figuren 3A - 3F zeigen verschiedene Ansichten eines Sicherungselements 18 gemäß einer Ausführungsform.

Das Sicherungselement 18 kann ein (z. B. auf- und/oder zubiegbares) wendelförmiges Ringsegment 18b, einen ersten Griffbereich 18d, einen zweiten Griffbereich 18e und/oder einen Vorsprung 18a aufweisen.

Zur Montage des Sicherungselements 18 kann dieses zunächst (z. B. durch Greifen des ersten und zweiten Griffbereichs 18d und 18e) aufgebogen werden und sodann um den Pufferschaft 12 geführt werden. Entsprechend kann das Sicherungselement 18 den Pufferschaft 12 sodann umfangsseitig umgeben. Vorzugsweise erfolgt dies derart, dass das Sicherungselement 18 (z. B. dessen wendelförmiges Ringsegment 18b) in das Gewinde 13 des Pufferschafts 12 eingreift. Durch ein Abstützen des Vorsprungs 18a an dem Aufnahmekörper 16 (z. B. einer zum Vorsprungs 18a zumindest abschnittsweise formkorrespondierenden Ausnehmung 19) kann hierbei eine Verdrehsicherung für den Anschlagpuffer 11 realisiert sein.

Das wendelförmige Ringsegment 18b kann offen und/oder ringsektorenförmig ausgebildet sein. Beispielsweise kann das wendelförmige Ringsegment 18b ein wendelförmiges C-Ringsegment sein. Das wendelförmige Ringsegment 18b kann ein erstes Ende und ein zweites Ende aufweisen. Das wendelförmige Ringsegment 18b kann eine auf- und/oder zubiegbare Öffnung aufweisen. Diese kann z. B. zwischen dem ersten und zweiten Ende des wendelförmigen Ringsegments 18b angeordnet sein. Das wendelförmige Ringsegment 18b kann zumindest abschnittsweise schraubenförmig gewunden sein bzw. zumindest abschnittsweise in Form einer Schraubenlinie ausgebildet sein (vgl. z. B. Figuren 3D, 3E und 3F). Bevorzugt weist das wendelförmige Ringsegment 18b eine gleiche Steigung wie das Gewinde 13 des Pufferschafts 12 auf. Beispielsweise können das wendelförmige Ringsegment 18b und das Gewinde 13 des Pufferschafts 12 jeweils gleich ansteigen bzw. korrespondierend zueinander ausgebildet sein. Das Sicherungselement 18 greift dabei zumindest abschnittsweise in das Gewinde 13 des Pufferschafts 12 ein (vgl. z. B. Figur 1A). Entsprechend kann das wendelförmige Ringsegment 18b zumindest abschnittsweise in dem Gewindegang 13a des Gewindes 13 angeordnet sein (vgl. z. B. Figur 3G).

Das wendelförmige Ringsegment 18b kann einen Hauptabschnitt 18b.1 und einen sich an den Hauptabschnitt 18b.1 anschließenden Randabschnitt 18b.2 aufweisen (vgl. z. B. Figuren 3C und 3G). Der Hauptabschnitt 18b.1 und der Randabschnitt 18b.2 können integral einstückig verbunden sein. Entsprechend kann das wendelförmige Ringsegment 18b bevorzugt einstückig ausgebildet sein. Der Hauptabschnitt 18b.1 kann einen im Wesentlichen rechteckigen Querschnitt aufweisen. Der Hauptabschnitt 18b.1 kann ferner an zwei, vorzugsweise einander gegenüberliegender, Flanken 13a.1 und 13a.2 des Gewindegangs 13a des Gewindes 13 des Pufferschafts 12 anliegen.

Der Hauptabschnitt 18b.1 bzw. das wendelförmige Ringsegment 18b kann sich gegen die zwei Flanken 13a.1 und 13a.2 des Gewindegangs 13a des Gewindes 13 abstützen. Bevorzugt weist der Hauptabschnitt 18b.1 bzw. das wendelförmige Ringsegment 18b dabei ein leichtes Übermaß gegenüber einer Breite des Gewindegangs 13a auf, sodass vorzugsweise der Hauptabschnitt 18b.1 bzw. das wendelförmige Ringsegment 18b zwischen den zwei Flanken 13a.1 und 13a.2 verklemmt ist.

Der Hauptabschnitt 18b.1 kann dabei im Gewindegang 13a zurückversetzt bezüglich eines Außendurchmessers D des Gewindes 13 angeordnet sein. Entsprechend kann der Hauptabschnitt 18b.1 nicht über die gesamte Gewindetiefe an den zwei Flanken 13a.1 und 13a.2 des Gewindegangs 13a anliegen. Wie vorstehend erwähnt, kann der Randabschnitt 18b.2 an den Hauptabschnitt 18b.1 anschließen. Der Randabschnitt 18b.2 kann dabei radial weiter außen als der Hauptabschnitt 18b.1 angeordnet sein. Der Randabschnitt 18b.2 kann sich nach außen verjüngen. Beispielsweise kann der Randabschnitt 18b.2 einen trapezförmigen Querschnitt aufweisen. Der Randabschnitt 18b.2 kann über das Gewinde 13 überstehen. Der Randabschnitt 18b.2 kann somit bevorzugt zumindest abschnittsweise außerhalb des Außendurchmessers D des Gewindes 13 angeordnet sein. Bevorzugt liegt der Randabschnitt 18b.2 dabei nicht an den zwei Flanken 13a.1 und 13a.2 des Gewindegangs 13a an.

Das wendelförmige Ringsegment 18b kann ferner eine Materialschwächung 18c zur Erhöhung der Biegbarkeit des wendelförmigen Ringsegments 18b aufweisen. Beispielsweise kann die Materialschwächung 18c in Form eines abschnittsweise reduzierten Querschnitts des wendelförmigen Ringsegments 18b ausgebildet sein (vgl. Figur 3A). Bevorzugt ist die Materialschwächung dabei in einem mittleren Bereich des wendelförmigen Ringsegments 18b angeordnet. Beispielsweise kann die Materialschwächung 18c gegenüberliegend zu der auf- und/oder zubiegbaren Öffnung des wendelförmigen Ringsegments 18b angeordnet sein.

Der erste und zweite Griffbereich 18d und 18e können jeweils plattenförmig ausgebildet sein (vgl. z. B. Figuren 3A, 3D und 3F). Der erste und zweite Griffbereich 18d und 18e können bevorzugt jeweils zum Greifen und/oder Halten des Sicherungselement 18 durch eine menschliche Hand dienen. Beispielsweise kann das Sicherungselement 18 bzw. dessen wendelförmiges Ringsegment 18b durch Halten des ersten Griffbereichs 18d mit einer linken Hand und Halten des zweiten Griffbereichs 18e mit einer rechten Hand auf- und/oder zubiegbar sein.

Der erste Griffbereich 18d kann an dem ersten Ende des wendelförmigen Ringsegments 18b angeordnet sein. Der zweite Griffbereich 18e kann an dem zweiten Ende des wendelförmigen Ringsegments 18b angeordnet sein. Der erste und zweite Griffbereich 18d und 18e können schräg zueinander orientiert sein. Beispielsweise können der erste und zweite Griffbereich 18d und 18e zueinander in einem Winkel zwischen 80 und 120° angeordnet sein (vgl. Figur 3A). Ferner stützt sich das Sicherungselement 18 an dem Aufnahmekörper 16 ab (vgl. z. B. Figur 1B). Bevorzugt dient dies zur Verhinderung eines Verdrehens des Anschlagpuffers 11 gegen den Aufnahmekörper 16. Das Sicherungselement 18 kann sich dabei über den Vorsprung 18a am Aufnahmekörper 16 abstützen. Beispielsweise kann der Vorsprung 18a (z. B. zumindest abschnittsweise formschlüssig) in eine Ausnehmung 19 des Aufnahmekörpers 16 (vgl. Figur 2B) eingreifen. Zudem oder alternativ kann der Vorsprung 18a (z. B. zumindest abschnittsweise formschlüssig) an dem Absatz 16b des wendelförmigen Rampenabschnitts 16a (vgl. Figur 2B) anliegen. Der Vorsprung 18a kann nasenförmig und/oder zapfenförmig sein (vgl. Figur 3D). Der Vorsprung 18a kann sich vom Sicherungselement 18 in Richtung des Aufnahmekörpers 16 wegerstrecken. Der Vorsprung 18a kann z. B. in Richtung des Aufnahmekörpers 16 vom Sicherungselement 18 abragen bzw. abstehen. Beispielsweise kann der Vorsprung 18a am ersten Endes des wendelförmigen Ringsegments 18b und/oder am ersten Griffbereich 18d angeordnet sein (vgl. Figur 3D). Bevorzugt ist der Vorsprung an einer Unterseite des Sicherungselement 18 angeordnet bzw. ragt von einer Unterseite des Sicherungselement 18 ab. Der Vorsprung 18a kann ferner im Wesentlichen parallel zu dem Pufferschaft 12 verlaufen. Der Vorsprung 18a kann bspw. seine längste Erstreckung entlang des Pufferschafts 12 aufweisen und/oder eine Haupterstreckungsrichtung entlang des Pufferschafts 12 aufweisen.

Obwohl die Erfindung unter Bezugnahme auf bestimmte Ausführungsbeispiele beschrieben worden ist, ist es für einen Fachmann ersichtlich, dass verschiedene Änderungen ausgeführt werden können und Äquivalente als Ersatz verwendet werden können, ohne den Bereich der Erfindung zu verlassen. Folglich soll die Erfindung nicht auf die offenbarten Ausführungsbeispiele begrenzt sein, sondern soll alle Ausführungsbeispiele umfassen, die in den Bereich der beigefügten Patentansprüche fallen.

### Bezugszeichenliste

- 10: Vorrichtung
- 11: Anschlagpuffer
- 12: Pufferschaft
- 13: Gewinde
- 13a: Gewindegang
- 13a.1, 13a.2: Flanken
- 14: Pufferkopf
- 15: Anschlagfläche
- 16: Aufnahmekörper
- 16a: Rampenabschnitt
- 16b: Absatz
- 16c: Aufnahmeraum
- 17: Öffnung
- 18: Sicherungselement
- 18a: Vorsprung
- 18b: Ringsegment
- 18b.1: Hauptabschnitt
- 18b.2: Randabschnitt
- 18c: Materialschwächung
- 18d: Erster Griffbereich
- 18e: Zweiter Griffbereich
- 19: Ausnehmung
- 20: Erstes Fahrzeugteil
- D: Außendurchmesser

## Patentansprüche

1. Vorrichtung (10) zur Abstützung eines, vorzugsweise schwenkbaren, ersten Fahrzeugteils (20), wie z. B. einer Fahrzeugtür, an einem zweiten Fahrzeugteil, wie z. B. einem Fahrerhaus, aufweisend:
einen, vorzugsweise elastischen, Anschlagpuffer (11) mit:
einem Pufferschaft (12), der ein Gewinde (13) aufweist; und
einem Pufferkopf (14), der mit dem Pufferschaft (12) verbunden ist und der eine Anschlagfläche (15) für das zweite Fahrzeugteil aufweist;
einen, vorzugsweise domförmigen, Aufnahmekörper (16), der an dem ersten Fahrzeugteil (20) angeordnet oder anordenbar ist und der eine Öffnung (17) aufweist, in dem der Pufferschaft (12) eingeschraubt ist; und
ein Sicherungselement (18) zur Verdrehsicherung des Anschlagpuffers (11),
**dadurch gekennzeichnet, dass**
das Sicherungselement (18) zwischen dem Pufferkopf (14) und dem Aufnahmekörper (16) angeordnet ist, zumindest abschnittsweise in das Gewinde (13) des Pufferschafts (12) eingreift und sich an dem Aufnahmekörper (16) abstützt.

2. Vorrichtung (10) nach Anspruch 1, wobei:
das Sicherungselement (18) einen Vorsprung (18a) aufweist; und
der Aufnahmekörper (16) eine Ausnehmung (19) aufweist, in die der Vorsprung (18a) zumindest abschnittsweise formschlüssig eingreift, vorzugsweise zur Verhinderung eines Verdrehens des Anschlagpuffers (11) gegen den Aufnahmekörper (16).

3. Vorrichtung (10) nach Anspruch 2, wobei:
sich der Vorsprung (18a) vom Sicherungselement (18) weg in Richtung des Aufnahmekörpers (16) erstreckt, und/oder
der Vorsprung (18a) im Wesentlichen parallel zu dem Pufferschaft (12) verläuft; und/oder
die Ausnehmung (19) angrenzend zu der Öffnung (17) angeordnet ist und/oder mit der Öffnung (17) verbunden ist.

4. Vorrichtung (10) nach einem der vorherigen Ansprüche, wobei:
das Sicherungselement (18) ein, vorzugsweise auf- und zubiegbares, wendelförmiges Ringsegment (18b) aufweist, das eine gleiche Steigung wie das Gewinde (13) des Pufferschafts (12) aufweist und das zumindest abschnittsweise in das Gewinde (13) des Pufferschafts (12) eingreift.

5. Vorrichtung (10) nach Anspruch 4, wobei:
das Ringsegment (18b) ein C-Ringsegment ist; und/oder
das Ringsegment (18b), vorzugsweise über einen Winkel von zumindest 270°, besonders bevorzugt über einen Winkel von zumindest 300°, kreisringsektorförmig ausgebildet ist; und/oder
sich das Ringsegment (18b) an zwei gegenüberliegenden Flanken (13a.1, 13a.2) eines Gewindegangs (13a) des Gewindes (13) abstützt.

6. Vorrichtung (10) nach Anspruch 4 oder 5, wobei:
das wendelförmige Ringsegment (18b), vorzugsweise ein mittlerer Bereich des wendelförmigen Ringsegments (18b), eine Materialschwächung (18c) zur Erhöhung der Biegbarkeit des wendelförmigen Ringsegments (18b) aufweist, wobei vorzugsweise die Materialschwächung (18c) in Form eines abschnittsweise reduzierten Querschnitts des wendelförmigen Ringsegments (18b) ausgebildet ist.

7. Vorrichtung (10) nach einem der Ansprüche 4 bis 6, wobei das wendelförmige Ringsegment (18b):
einen Hauptabschnitt (18b.1) aufweist, der an zwei Flanken (13a.1, 13a.2) eines Gewindegangs (13a) des Gewindes (13) anliegt und im Gewindegang (13a) zurückversetzt bezüglich eines Außendurchmessers (D) des Gewindes (13) angeordnet ist; und
einen Randabschnitt (18b.2) aufweist, der sich an den Hauptabschnitt (18b.1) anschließt und über das Gewinde (13) übersteht, wobei sich der Randabschnitt (18b.2) nach außen verjüngt.

8. Vorrichtung (10) nach einem der vorherigen Ansprüche, wobei:
das Sicherungselement (18) einen, vorzugsweise plattenförmigen, ersten Griffbereich (18d) aufweist, der vorzugsweise an einem ersten Ende des wendelförmigen Ringsegments (18b) angeordnet ist, und einen, vorzugsweise plattenförmigen, zweiten Griffbereich (18e) aufweist, der vorzugsweise an einem zweiten Ende des wendelförmigen Ringsegments (18b) angeordnet ist.

9. Vorrichtung (10) nach einem der vorhergehenden Ansprüche, wobei:
der Aufnahmekörper (16) einen wendelförmigen Rampenabschnitt (16a) aufweist, der die Öffnung (17) umgibt und begrenzt, wobei der wendelförmige Rampenabschnitt (16a) eine gleiche Steigung wie das Gewinde (13) des Pufferschafts (12) aufweist, wobei vorzugsweise das Gewinde (13) des Pufferschafts (12) in den wendelförmigen Rampenabschnitt (16a) eingeschraubt ist.

10. Vorrichtung (10) nach Anspruch 9, wobei:
der wendelförmige Rampenabschnitt (16a) eine 360°-Umdrehung ausbildet; und
der wendelförmige Rampenabschnitt (16a) einen Absatz (16b) aufweist, durch den ein Anfang des wendelförmigen Rampenabschnitts (16a) und ein Ende des wendelförmigen Rampenabschnitts (16a) voneinander beabstandet sind, wobei vorzugsweise der Absatz (16b) zumindest abschnittsweise einen Anschlag für einen Vorsprung (18a) des Sicherungselements (18) bildet.

11. Vorrichtung (10) nach einem der vorhergehenden Ansprüche, wobei der Aufnahmekörper (16):
kegelstumpfförmig ausgebildet ist; und/oder
zumindest abschnittsweise einen Aufnahmeraum (16c) zur Aufnahme des Pufferschafts (12) begrenzt; und/oder
als ein Blechteil ausgebildet ist.

12. Vorrichtung (10) nach einem der vorhergehenden Ansprüche, wobei:
der Anschlagpuffer (11) aus Kunststoff und/oder Gummi ist; und/oder
der Anschlagpuffer (11) elastisch ist, vorzugsweise zur federnden Abstützung des ersten Fahrzeugteils (20) und des zweiten Fahrzeugteils; und/oder
der Pufferkopf (14) und/oder die Anschlagfläche (15) quadratisch sind/ist.

13. Kraftfahrzeug, vorzugsweise Nutzfahrzeug, aufweisend eine Vorrichtung (10) nach einem der vorhergehenden Ansprüche.

14. Kraftfahrzeug nach Anspruch 13, ferner aufweisend:
ein, vorzugsweise schwenkbares, erstes Fahrzeugteil (20), an dem der Aufnahmekörper (16) angeordnet ist; und
ein, vorzugsweise feststehendes, zweites Fahrzeugteil;
wobei sich das erste Fahrzeugteil (20) und das zweite Fahrzeugteil über die Vorrichtung (10) gegeneinander abstützen; und/oder
wobei die Vorrichtung (10) zwischen dem ersten Fahrzeugteil (20) und dem zweiten Fahrzeugteil angeordnet ist.

15. Kraftfahrzeug, nach Anspruch 13 oder 14 wobei:
das erste Fahrzeugteil (20) eine Fahrzeugtür ist oder eine, vorzugsweise an einer Fahrzeugtür befestigte und/oder befestigbare, Trittstufenabdeckung ist, welche in einer Schließstellung der Fahrzeugtür eine Trittstufe des Kraftfahrzeugs abdeckt; und/oder
das zweite Fahrzeugteil ein Fahrerhaus ist.

## Claims

1. A device (10) for supporting a, preferably pivotable, first vehicle member (20), e.g., a vehicle door, on a second vehicle member, e.g., a driver's cab, comprising:
a, preferably elastic, buffer (11) with:
a buffer shaft (12), comprising a thread (13); and
a buffer head (14) connected to the buffer shaft (12) and having a buffer surface (15) for the second vehicle member:
a, preferably dome-shaped, receiving body (16), which is arranged or can be arranged on the first vehicle member (20) and which has an opening (17) into which the buffer shaft (12) is screwed; and
a securing element (18) for securing the buffer (11) against rotation,
**characterized in that** the securing element (18) is arranged between the buffer head (14) and the receiving body (16), engages at least partially with the thread (13) of the buffer shaft (12), and is supported on the receiving body (16).

2. The device (10) according to claim 1, wherein:
the securing element (18) comprises a projection (18a); and
the receiving body (16) comprises a recess (19) in which the projection (18a) at least partially engages in a form-fitting manner, preferably to prevent the buffer (11) from rotating against the receiving body (16)

3. The device (10) according to claim 2, wherein:
the projection (18a) extends away from the securing element (18) in the direction of the receiving body (16), and/or
the projection (18a) extends substantially parallel to the buffer shaft (12); and/or
the recess (19) is arranged adjacent to the opening (17) and/or is connected to the opening (17).

4. The device (10) according to any one of the preceding claims, wherein:
the securing element (18) comprises a helical ring segment (18b), which preferably can be bent open and closed, having the same pitch as the thread (13) of the buffer shaft (12) and engages at least partially in the thread (13) of the buffer shaft (12).

5. The device (10) according to claim 4, wherein:
the ring segment (18b) is a C-ring segment; and/or
the ring segment (18b) is formed in the shape of a circular ring sector, preferably over an angle of at least 270°, particularly preferably over an angle of at least 300°; and/or
the ring segment (18b) is supported on two opposite flanks (13a.1, 13a.2) of a threading (13a) of the thread (13).

6. The device (10) according to claim 4 or 5, wherein:
the helical ring segment (18b), preferably a central region of the helical ring segment (18b), comprises a material weakening (18c) for increasing the bendability of the helical ring segment (18b), wherein preferably the material weakening (18c) is formed by a partially reduced cross-section of the helical ring segment (18b).

7. The device (10) according to any one of claims 4 to 6, wherein the helical ring segment (18b):
comprises a main portion (18b.1) which abuts against two flanks (13a.1, 13a.2 ) of a threading (13a) of the thread (13) and is arranged recessed in the threading (13a) with respect to an outer diameter (D) of the thread (13); and
comprises an edge portion (18b.2) which adjoins the main portion (18b.1) and projects beyond the thread (13), wherein the edge portion (18b.2) tapers outwards.

8. The device (10) according to any one of the previous claims, wherein:
the securing element (18) comprises a, preferably plate-shaped, first grip portion (18d), which is preferably arranged at a first end of the helical ring segment (18b), and a, preferably plate-shaped, second grip portion (18e), which is preferably arranged at a second end of the helical ring segment (18b).

9. The device (10) according to any one of the preceding claims, wherein:
the receiving body (16) has a helical ramp portion (16a) surrounding and delimiting the opening (17), wherein the helical ramp portion (16a) has the same pitch as the thread (13) of the buffer shaft (12), wherein preferably the thread (13) of the buffer shaft (12) is screwed into the helical ramp portion (16a).

10. The device (10) according to claim 9, wherein:
the helical ramp portion (16a) forms a 360° turn; and
the helical ramp portion (16a) comprises a shoulder (16b) by which a start of the helical ramp portion (16a) and an end of the helical ramp portion (16a) are spaced apart, preferably the shoulder (16b) forming at least partially a buffer for a projection (18a) of the securing element (18).

11. The device (10) according to any one of the preceding claims, wherein the receiving body (16):
is frustoconical; and/or
delimits, at least partially, a receiving space (16c) for receiving the buffer shaft (12); and/or
is a sheet metal part.

12. The device (10) according to any one of the preceding claims, wherein:
the buffer (11) is made of plastic and/or rubber; and/or
the buffer (11) is elastic, preferably for resiliently supporting the first vehicle member (20) and the second vehicle member; and/or
the buffer head (14) and/or the buffer surface (15) are/is square.

13. A motor vehicle, preferably commercial vehicle, comprising a device (10) according to any one of the preceding claims

14. The motor vehicle according to claim 13, further comprising:
a, preferably pivotable, first vehicle member (20) on which the receiving body (16) is arranged; and
a, preferably stationary, second vehicle member;
wherein the first vehicle member (20) and the second vehicle member are supported against each other via the device (10); and/or
wherein the device (10) is arranged between the first vehicle member (20) and the second vehicle member.

15. The motor vehicle according to claim 13 or 14, wherein:
the first vehicle member (20) is a vehicle door or a step cover, preferably attached and/or attachable to a vehicle door, covering a step of the motor vehicle in a closed position of the vehicle door; and/or
the second vehicle member is a driver's cab.

## Revendications

1. Dispositif (10) pour l'appui d'une première partie de véhicule (20), de préférence pivotante, telle que p. ex. une porte de véhicule, sur une deuxième partie de véhicule, telle que p. ex. une cabine de conducteur, présentant :
un tampon de butée (11), de préférence élastique, avec :
une tige de tampon (12) qui présente un filetage (13) ; et
une tête de tampon (14) qui est reliée à la tige de tampon (12) et qui présente une surface de butée (15) pour la deuxième partie de véhicule ;
un corps de réception (16), de préférence en forme de dôme, qui est agencé ou peut être agencé sur la première partie de véhicule (20) et qui présente une ouverture (17) dans laquelle est vissée la tige de tampon (12) ; et
un élément de blocage (18) pour le blocage en rotation du tampon de butée (11), **caractérisé en ce que** l'élément de blocage (18) est agencé entre la tête de tampon (14) et le corps de réception (16), s'engage au moins par sections dans le filetage (13) de la tige de tampon (12) et s'appuie sur le corps de réception (16).

2. Dispositif (10) selon la revendication 1, dans lequel :
l'élément de blocage (18) présente une saillie (18a) ; et
le corps de réception (16) présente un évidement (19) dans lequel la saillie (18a) s'engage par complémentarité de forme au moins par sections, de préférence pour empêcher une rotation du tampon de butée (11) contre le corps de réception (16).

3. Dispositif (10) selon la revendication 2, dans lequel :
la saillie (18a) s'étend en s'éloignant de l'élément de blocage (18) en direction du corps de réception (16), et/ou
la saillie (18a) s'étend essentiellement parallèlement à l'arbre de tampon (12) ; et/ou
l'évidement (19) est agencé de manière adjacente à l'ouverture (17) et/ou est relié à l'ouverture (17).

4. Dispositif (10) selon l'une quelconque des revendications précédentes, dans lequel :
l'élément de blocage (18) présente un segment annulaire hélicoïdal (18b), de préférence susceptible d'être ouvert et fermé par flexion, qui présente un même pas que le filetage (13) de la tige de tampon (12) et qui s'engage au moins par sections dans le filetage (13) de la tige de tampon (12).

5. Dispositif (10) selon la revendication 4, dans lequel :
le segment annulaire (18b) est un segment annulaire en C ; et/ou
le segment annulaire (18b) est réalisé en forme de secteur d'anneau de cercle, de préférence sur un angle d'au moins 270°, de manière particulièrement préférée sur un angle d'au moins 300° ; et/ou
le segment annulaire (18b) s'appuie sur deux flancs opposés (13a.1, 13a.2) d'un pas de vis (13a) du filetage (13).

6. Dispositif (10) selon la revendication 4 ou 5, dans lequel :
le segment annulaire hélicoïdal (18b), de préférence une zone centrale du segment annulaire hélicoïdal (18b), présente un affaiblissement de matériau (18c) pour augmenter la capacité de flexion du segment annulaire hélicoïdal (18b), l'affaiblissement de matériau (18c) étant de préférence réalisé sous la forme d'une section transversale réduite par sections du segment annulaire hélicoïdal (18b).

7. Dispositif (10) selon l'une quelconque des revendications 4 à 6, dans lequel le segment annulaire hélicoïdal (18b) :
présente une section principale (18b.1) qui s'applique sur deux flancs (13a.1, 13a.2) d'un pas de vis (13a) du filetage (13) et qui est agencée dans le pas de vis (13a) en retrait par rapport à un diamètre extérieur (D) du filetage (13) ; et
présente une section de bord (18b.2) qui se raccorde à la section principale (18b.1) et dépasse du filetage (13), la section de bord (18b.2) se rétrécissant vers l'extérieur.

8. Dispositif (10) selon l'une quelconque des revendications précédentes, dans lequel :
l'élément de blocage (18) présente une première zone de préhension (18d), de préférence en forme de plaque, qui est de préférence agencée à une première extrémité du segment annulaire hélicoïdal (18b), et une deuxième zone de préhension (18e), de préférence en forme de plaque, qui est de préférence agencée à une deuxième extrémité du segment annulaire hélicoïdal (18b).

9. Dispositif (10) selon l'une quelconque des revendications précédentes, dans lequel :
le corps de réception (16) présente une section de rampe hélicoïdale (16a) qui entoure et délimite l'ouverture (17), la section de rampe hélicoïdale (16a) présentant un même pas que le filetage (13) de la tige de tampon (12), de préférence le filetage (13) de la tige de tampon (12) étant vissé dans la section de rampe hélicoïdale (16a).

10. Dispositif (10) selon la revendication 9, dans lequel :
la section de rampe hélicoïdale (16a) réalise une rotation de 360° ; et
la section de rampe hélicoïdale (16a) présente un épaulement (16b) par lequel un début de la section de rampe hélicoïdale (16a) et une fin de la section de rampe hélicoïdale (16a) sont espacés l'un de l'autre, de préférence l'épaulement (16b) formant au moins par sections une butée pour une saillie (18a) de l'élément de blocage (18).

11. Dispositif (10) selon l'une quelconque des revendications précédentes, dans lequel le corps de réception (16) :
est réalisé sous forme tronconique ; et/ou
délimite au moins par sections un espace de réception (16c) pour recevoir la tige de tampon (12) ; et/ou
est réalisé sous la forme d'une pièce de tôle.

12. Dispositif (10) selon l'une quelconque des revendications précédentes, dans lequel :
le tampon de butée (11) est en plastique et/ou en caoutchouc ; et/ou
le tampon de butée (11) est élastique, de préférence pour l'appui à effet de ressort de la première partie de véhicule (20) et de la deuxième partie de véhicule ; et/ou
la tête de tampon (14) et/ou la surface de butée (15) est/sont carrées.

13. Véhicule automobile, de préférence véhicule utilitaire, présentant un dispositif (10) selon l'une quelconque des revendications précédentes.

14. Véhicule automobile selon la revendication 13, présentant en outre :
une première partie de véhicule (20), de préférence pivotante, sur laquelle est agencé le corps de réception (16) ; et
une deuxième partie de véhicule, de préférence fixe ;
la première partie de véhicule (20) et la deuxième partie de véhicule s'appuyant l'une contre l'autre par l'intermédiaire du dispositif (10) ; et/ou
le dispositif (10) étant agencé entre la première partie de véhicule (20) et la deuxième partie de véhicule.

15. Véhicule automobile, selon la revendication 13 ou 14, dans lequel :
la première partie de véhicule (20) est une porte de véhicule ou est un couvercle de marchepied, de préférence fixé et/ou pouvant être fixé à une porte de véhicule, qui recouvre un marchepied du véhicule automobile dans une position de fermeture de la porte de véhicule ; et/ou
la deuxième partie de véhicule est une cabine de conduite.
